# EUROPÄISCHE PATENTSCHRIFT

(11) **EP 0 254 094 B1**
(45) Veröffentlichungstag und Bekanntmachung des Hinweises auf die Patenterteilung: **23.05.1990**
(21) Anmeldenummer: 87109509.7
(22) Anmeldetag: 02.07.1987
(51) Int. Cl.: A63C 9/20

(54) **Skibindung**
Skibinding
Fixation de ski

(30) Priorität: 14.07.1986 AT 1897/86
(43) Veröffentlichungstag der Anmeldung: 27.01.1988
(73) Patentinhaber: TMC CORPORATION, CH-6340 Baar/Zug (CH)
(72) Erfinder: Himmetsberger, Alois, A-1110 Wien (AT)
(74) Vertreter: Szász, Tibor, Dipl.-Ing.

(56) Entgegenhaltungen:
- EP-A- 0 183 000
- DE-C- 3 429 923
- FR-A- 2 517 549

## Beschreibung

Die Erfindung bezieht sich auf eine Skibindung gemäß dem Oberbegriff des Anspruches 1.

Eine Skibindung dieser Art ist in der EP-A2 0 183 000 beschrieben. Sie hat sich in der Praxis zwar bewährt, sie hat jedoch den Nachteil, daß sie sich bei einem Frontalsturz des Skiläufers nicht öffnet.

Es wurde zwar bei einer Skibindung für einen Langlaufski bereits der Vorschlag gemacht, durch einen besonderen Mechanismus, der von einem gegebenenfalls einstellbaren Anschlag des Skischuhs betätigt wird, ein Öffnen der Bindung bei einem Frontalsturz herbeizuführen (s. FR-A 2 517 549). Doch hat diese Ausführung den Nachteil, daß das Öffnen erst dann stattfindet, wenn der Skischuh senkrecht zur Skioberseite verläuft, der Skiläufer also bereits im Schnee liegt.

Es ist weiters eine Skibindung für einen Langlaufski vorgeschlagen worden (vgl. DE-C1 3 429 923), bei der der Skischuh eine Sohlenverlängerung besitzt, in deren Seitenwangen sich halbkugelförmige Zapfen befinden. Während des Langlaufes werden diese Zapfen von zwei Haltern, welche unter dem Einfluß von Druckfedem stehen und in einer Parallelebene zur Skioberseite verschwenkbar sind, festgehalten. Bei einem Frontalsturz hingegen werden die beiden Halter gegen die Kraft der Druckfedern verschwenkt und der Skischuh wird freigegeben. Diese Skibindung ist daher vom Erfindungsgegenstand weiter entfernt als der bereits berücksichtigte Stand der Technik nach der zuletzt genannten FR-A 2 517 549.

Die Erfindung steht sich die Aufgabe, diesen Nachteil zu beseitigen und die Skibindung gemäß dem Stande der Technik mit einer Sicherheitseinrichtung auszustatten, die ein Öffnen der Bindung bereits dann herbeiführt, wenn der Winkel der bei einem normalen Langlauf stattfindende Schwenkbewegung des Skischuhs bereits geringfügig überschritten wird.

Ausgehend von einer Skibindung der eingangs genannten Art wird diese Aufgabe durch die Merkmale des kennzeichnenden Teiles des Anspruches 1 gelöst. Da die Größe des Anschlages dem Konstrukteur überlassen ist, hat dieser die Möglichkeit, den vom Skischuh zurückgelegten Schwenkwinkel zu bestimmen, bei welchem die Auslösung der Bindung beginnen sol. Außerdem haben diese Merkmale den Vorteil, daß der Anschlag im Inneren der Bindung untergebracht ist und dadurch gegen Verschmutzung und Vereisung geschützt ist.

Der Gegenstand des Anspruches 2, der in seinem Oberbegriff von der gleichen Gattung wie Anspruch 1 ausgeht, ermöglicht eine robustere Ausbildung der Anschläge und der Gegenanschläge, wobei die Gefahr eines Knickens der Gegenanschläge ausgeschlossen ist.

In der Zeichnung sind beispielsweise Ausführungsformen des Erfindungsgegenstandes rein schematisch dargestellt. In Fig. 1 ist ein Längsmittelschnitt durch eine erste Ausführungsform in der Gleitphase, in Fig. 2 in der Abstoßphase, in Fig. 3 bei einem Frontalsturz und in Fig. 4 nach Freigabe des Skischuhs daraestellt. Fia. 5 ist eine Seitenansicht einer zweiten Ausführungsform während der Gleitphase -und Fig. 6 eine Seitenansicht zu Beginn eines Frontalsturzes.

In den Fig. 1 bis 4 ist mit 1 die Skibindung in ihrer Gesamtheit bezeichnet. Sie besitzt eine am Ski befestigte Grundplatte 2, welche im Bereich ihres vorderen Endes einen in Draufsicht U-förmigen Ansatz 2a besitzt. In diesen Ansatz 2a ist eine Querachse 3 gelagert, auf der sowohl ein Schwenkteil 4 als auch ein Haltebügel 5 gelagert ist. Der Haltebügel 5 besitzt eine Platte 5a und zwei seitliche Führungen 5b für eine Sohlenverlängerung des Skischuhs, welche von den beiden Führungen im Bereich ihrer Seitenflächen übergriffen wird. Außerdem ist der Haltebügel 5 mit einem Steg 5c versehen, der eine Rastnut 5d aufweist. Weiters befindet sich auf der Querachse 3 eine Schenkelfeder 6, welche bestrebt ist, den Haltebügel 5 entgegen dem Uhrzeigersinn nach oben zu verschwenken.

Der Schwenkteil 4, der von einer Gummifeder 13 belastet wird, ist etwa als Winkelhebel ausgebildet. Er trägt an seinem zum Skiende hin gerichteten Hebelarm 4a einen nach oben gerichteten Ansatz 7, der zum Eingriff in ein entsprechendes Loch der Sohlenverlängerung des Skischuhs bestimmt ist. Im anderen Hebelarm 4b ist eine Achse 8 befestigt, auf der ein zweiarmiger Hebel 9 gelagert ist. Der eine Arm 9a des Hebels 9 trägt eine Rastnase, wogegen der andere Arm 9b eine Ausnehmung 10 zum Eingriff der Spitze eines Skistockes aufweist. Der Innenseite des Armes 9a ist ein Gegenanschlag 2b zugeordnet, welcher vom Ansatz 2a der Grundplatte 2 zum Skiende hin ragt. Der Hebel 9 steht unter dem Einfluß einer Feder 12, die bestrebt ist, ihn im Uhrzeigersinn zu verschwenken.

In der Gleitphase der Skibindung 1 nehmen alle Bauteile die in Fig. 1 dargestellte Lage ein, indem der Arm 98 mit seinem Ende in die Rastnut 5d eingreift. Schwen:deil 4 und Haltebügel 5 sind somit gegeneinander ..irriegelt und bilden eine Einheit.

Während der Abstoßphase (s. Fig.2) verschwenkt sich die vom Schwenkteil 4 und dem Haltebügel 5 gebildete Einheit entgegen dem Uhrzeigersinn. Findet jedoch während des Langlaufes ein Frontalsturz des Skiläufers statt, so drückt der Gegenanschlag 2b der Grundplatte 2 den Arm 9a des Hebels 9 aus der Rastnut 5d des Steges 5c des Haltebügels, wodurch die Verbindung zwischen Haltebügel 5 und Schwenkteil 4 unterbrochen wird (vgl. Fig. 3). Der Skischuh kann daher die Bindung verlassen, und der Arm 9a des Hebels 9 gleitet über den Steg 5d des Haltebügels 5 unter dem Einfluß der Feder 12 nach unten, wobei sich der Hebel 9 im Uhrzeigersinn verdreht.

Die in den Fig. 5 und 6 dargestellte Ausführungsform einer Skibindung 1' ist der zuerst behandelten sehr ähnlich. Sie unterscheidet sich von dieser lediglich dadurch, daß der Anschlag am zweiarmigen Hebel 9' von zwei Nasen 9'c gebildet ist, die im Bereich der Seitenwände des Hebels 9' angeordnet sind und die von der Achse 8' weg radial nach unten und zur Skispitze hin verlaufen. Diesen beiden Nasen 9'c sind zwei nach oben ragende Gegenanschläge 2'b zugeordnet, deren beide Anschlagflächen etwa senkrecht zur Skioberseite verlaufen.

Während des normalen Langlaufes pendelt wie von dem Schwenkteil 4' und dem Haltebügel 5' gebildete Einheit zwischen den Lagen gemäß den Fig. 5 und 6 hin und her. Findet während der Fahrt des Skiläufers jedoch ein Frontalsturz desselben statt, so kommen die Nasen 9'c des Hebels 9' zur Anlage an den Gegenanschlägen 2'b der Grundplatte 2', während sich die Einheit aus Schwenkteil 4' und Haltebügel 5' weiter entgegen dem Uhrzeigersinn verschwenkt. Dadurch wird aber der Arm 9'a des Hebels 9' aus der Rastnut 5'd herausgehoben, was ein Lösen der Verbindung zwischen Haltebügel 5' und Schwenkteil 4' zur Folge hat. Der Skischuh kann daher auch hier die Bindung 1' verlassen.

Die Erfindung ist nicht an die in der Zeichnung dargestellten und im vorstehenden beschriebenen Ausführungsbeispiele gebunden. Vielmehr wäre es denkbar, den den Hebel verschwenkenden Gegenanschlag auch an einer anderen Stelle als dargestellt anzuordnen.

## Patentansprüche

1. Skibindung (1) für einen Langlauf- oder Tourenski, bestehend aus einer am Ski zu befestigenden Grundplatte (2), welche eine Querachse (3) trägt, auf der sowohl ein mindestens einen Verriegelungszapfen (7) aufweisender Schwenkteil (4) als auch ein Haltebügel (5) schwenkbar gelagert ist, wobei der Haltebügel (5) in der Schließstellung eine vordere Sohlenverlängerung des Schuhs übergreift und in dieser Stellung mittels eines federbelasteten [Feder (12)] zweiarmigen Hebels (9) festgehalten ist, der an einem nach oben ragenden Fortsatz des Schwenkteiles (4) gelagert und in der Haltestellung mit dem Ende eines Hebelarmes in einer Rastnut (5d) des Haltebügels (5) abgestützt ist, wobei eine Feder (6) Haltebügel (5) und Schwenkteil (4) im Sinne eines Auseinanderspreizens belastet, dadurch gekennzeichnet, daß an dem zweiarmigen Hebel (9) ein Anschlag vorgesehen ist, der von der Innenseite des eine Rastnase tragenden Hebelarmes (9a) gebildet ist und dem ein Gegenanschlag (2b) an der Grundplatte (2) zugeordnet ist, welcher Gegenanschlag (2b) im Breich der Längsmittelebene der Skibindung (1) angeordnet ist und sich während des Langlaufens in einem Abstand von dem Anschlag des Hebelarmes (9a) befindet, bei einem Frontalsturz des Skiläufers nach Zurücklegen eines vorgegebenen Schwenkwinkels des Schwenkteiles (4) jedoch an dem Anschlag des Hebelarmes (9a) zur Anlage kommend das Ende des Hebelarmes (9a) gegen die Kraft der Feder (12) aus der Rastnut (5d) herausdrückt.

2. Skibindung (1') für einen Langlauf- oder Tourenski, bestehend aus einer am Ski zu befestigenden Grundplatte (2_{'}), welche eine Querachse (3_{'}) trägt, auf der sowohl ein mindestens einen Verriegelungszapfen (7') aufweisender Schwenkteil (4') als auch ein Haltebügel (5') schwenkbar gelagert ist, wobei der Haltebügel (5_{'}) in der Schließstellung eine vordere Sohlenverlängerung des Schuhs übergreift und in dieser Stellung mittels eines federbelasteten zweiarmigen Hebels (9') festgehalten ist, der an einem nach oben ragenden Fortsatz des Schwenkteiles (4') gelagert und in der Haltestellung mit dem Ende eines Hebelarmes in einer Rastnut (5'd) des Haltebügels (5') abgestützt ist, wobei eine Feder (6') Haltebügel (5') und Schwenkteil (4') im Sinne eines Auseinanderspreizens belastet, dadurch gekennzeichnet, daß an dem zweiarmigen Hebel (9') zwei Anschläge (9'c) vorgesehen sind, welche an zwei Seitenwänden des Hebels (9') angesetzt sind und denen zwei Gegenanschläge (2'b) an der Grundplatte (2_{'}) zugeordnet sind, welche Gegenanschläge (2'b) während des Langlaufens sich in einem Abstand von den Anschlägen (9_{'}c) befinden, bei einem Frontalsturz des Skiläufers nach Zurücklegen eines vorgegebenen Schwenkwinkels des Schwenkteiles (4) jedoch an den Anschlägen (9'c) zur Anlage kommend das Ende des Hebelarmes (9'a) gegen die Kraft der den zweiarmigen Hebel (9_{'}) belastenden Feder aus der Rastnut (5_{'}d) herausdrücken (Figuren 5 und 6).

## Claims

1. A ski binding (1) for a cross-country or touring ski, comprising a base plate (2) to be secured to the ski and carrying a transversely oriented pivot pin (3), a rocker member (4) provided with at least one locking pin (7) being mounted on said pivot pin (3) together with a clamping bracket (5) adapted in the closed state of the binding (1) to grip a forwards projecting sole extension of the boot from above and to be retained in this position by a springbiased (spring 12) two-armed lever (9) mounted on an upwards extending projection of said rocker member (4) and having the end of one lever arm supported in a detent recess (5d) of said clamping bracket (5), and a spring (6) acting to bias said clamping bracket and said rocker member (4) away from one another, characterized in that said two-armed lever (9) is provided with a stop portion formed by the inner side of said lever arm (9a) carrying a detent nose, and cooperating with a counterstop (2b) on said base plate (2), said counterstop (2b) being located adjacent the longitudinal center plane of the ski binding (1) and disposed during the cross-country skiing exercise at a spaced location from said stop portion of said lever arm (9a), whereas in the case of a forward fall of the skier said counterstop comes into contact with said stop portion of said lever arm (9a) after said rocker member (4) has been pivoted about a predetermined angle, to thereby force the end of said lever arm (9a) out of said detent recess (5d) against the force of said spring (12).

2. A ski binding (1_{'}) for a cross-country or touring ski, comprising a base plate (2') to be secured to the ski and carrying a transversely extending pivot pin (3'), a rocker member (4') provided with at least one locking pin (T) being mounted on said pivot pin (3') together with a clamping bracket (5') adapted in the closed position to grip a forwards projecting sore extension of the boot from above and to be retained in this position by a spring-biased two-armed lever (9') mounted on an upwards extending projection of said rocker member (4') and having the end of one lever arm supported ina detent recess (5'd) of said clamping bracket (5'), and a spring (6') acting to bias said clamping bracket (5') and said rocker member (4') away from one another, characterized in that said two-armed lever (9') is provided with two stop portions (9'c) extending from two sidewalls of said lever (9') and cooperating with two counterstops (2'b) on said base plate (2') disposed during the cross-country skiing exercise at a spaced location from said stop portions (9'c), whereas in the case of a forward fall of the skier, said counterstops (2'b) come into contact with said stop portions (9'c) after said rocker member has been pivoted about a predetermined angle to thereby force the end of said lever arm (9'a) out of said detent recess (5'd) against the force of the spring biasing said two armed lever (9_{'}) (figs. 5 and 6).

## Revendications

1. Fixation (1) pour un ski de fond ou de randonnée, comprenant une plaque de base (2) devant être fixée au ski, et portant un axe transversal (3) sur lequel sont montés, à pivotement, tant un étrier de retenue (5) qu'une pièce pivotante (4) munie d'au moins un mentonnet de verrouillage (7), l'étrier de retenue (5) emprisonnant pardesus, dans la position de fermeture, un prolongement antérieur de la semelle de la chaussure et étant consigné à demeure, dans cette position, au moyen d'un levier (9) à deux bras qui est chargé élastiquement (ressort 12), est monté sur un appendice de la pièce pivotante (4), saillant vers le haut, et prend appui dans la position de retenue, par l'extrémité d'un bras de levier, dans une rainure d'encrantage (5d) de l'étrier de retenue (5), un ressort (6) chargeant l'étrier de retenue (5) et la pièce pivotante (4) dans le sens d'un écartement mutuel, caractérisée par le fait qu'il est prévu, sur le levier (9) à deux bras, une butée qui est formée par la face interne du bras de levier (9a) portant un bec encliquetable, et à laquelle est associée une contre-butée (2b) ménagée sur la plaque de base (2), ladite contre-butée (2b) étant disposée au voisingage du plan médian longitudinal de la fixation de ski (1) et se trouvant, lors de la course de fond, à une certaine distance de la butée du bras de levier (9a), mais expulsant toutefois l'extrémité du bras de levier (9a) hors de la rainure d'encrantage (5d) en s'opposant à la force du ressort (12) et en venant s'appliquer contre la butée du bras de levier (9a), lors d'une chute frontale du skieur, après que la pièce pivotante (4) a accompli un pivotement d'un angle préétabli.

2. Fixation (1') pour un ski de fond ou de randonnée, comprenant un plaque de base (2') devant être fixée au ski, et portant un axe transversal (3é) sur lequel sont montés, à pivotement, tant un étrier de retenue (5') qu'une pièce pivotante (4') munie d'au moins un mentonnet de verrouillage (7'), l'étrier de retenue (5') emprisonnant par-dessus, dans la position de fermeture, un prolongement antérieur de la semelle de la chaussure et étant consigné à demeure, dans cette position, au moyen d'un levier (9') à deux bras qui est chargé élastiquement, est monté sur un appendice de la-piéce pivotante (4'), saillant vers le haut, et prend appui dans la position de retenue, par l'extrémité d'un bras de levier, dans une rainure d'encrantage (5'd) de l'étrier de retenue (5'), un ressort (6') chargeant l'étrier de retenue (5') et la pièce pivotante (4') dans le sens d'un écartement mutuel, caractérisée par par le fait qu'il est prévu, sur le levier (9') à deux bras, deux butées (9'c) qui sont ménagées sur deux parois latérales dudit levier (9') et auxquelles sont associées deux contre-butées (2'b) ménagées sur la plaque de base (2'), lesdites contrebutées (2'b) se trouvant à distance des butées (9'c) lors de la course de fond, mais expulsant toutefois l'extrémité du bras de levier (9éa) hors de la rainure d'encrantage (5'd), en venant s'appliquer contre les butées (9'c) et en s'opposant à la force du ressort chargeant ledit levier (9') à deux bras, lors d'une chute frontale du skieur et après que la pièce pivotante (4) a accompli un pivotement d'un angle préétabli (figures 5 et 6).
